# EUROPÄISCHE PATENTSCHRIFT

(11) **EP 1 925 007 B1**
(45) Veröffentlichungstag und Bekanntmachung des Hinweises auf die Patenterteilung: **31.10.2018**
(21) Anmeldenummer: 05780624.2
(22) Anmeldetag: 12.09.2005
(51) Int. Cl.: H01H 31/00, H01H 33/66

(54) **VAKUUMSCHALTRÖHRE**
VACUUM INTERRUPTER
TUBE COMMUTATEUR A VIDE

(43) Veröffentlichungstag der Anmeldung: 28.05.2008
(73) Patentinhaber: Siemens Aktiengesellschaft, 80333 München (DE)
(72) Erfinder: ANGER, Nils, 10179 Berlin (DE); RENZ, Roman, 12355 Berlin (DE); SCHÜMANN, Ulf, 10559 Berlin (DE); STELZER, Andreas, 13505 Berlin (DE)
(86) Internationale Anmeldenummer: PCT/DE2005/001613
(87) Internationale Veröffentlichungsnummer: WO 2007/031040

(56) Entgegenhaltungen:
- EP-A2- 1 109 186
- DE-A1- 2 460 628
- DE-A1- 4 445 172
- DE-C2- 10 030 670

## Beschreibung

Die Erfindung betrifft eine Vakuumschaltröhre mit einem Gehäuse, einem ersten Kontaktsystem, welches ein bewegliches Kontaktstück und ein festes Kontaktstück umfasst, sowie einem zweiten Kontaktsystem aus einem Erdungskontakt und einem geerdeten Gegenkontaktstück, wobei der Erdungskontakt an einer beweglichen, dichtend aus dem Gehäuse herausgeführten Kontaktstange angeordnet ist.

Eine derartige Vakuumschaltröhre ist aus der DE 100 30 670 C2 bekannt. Die beschriebene Vakuumschaltröhre umfasst ein erstes Kontaktsystem mit einem festen Kontaktstück und einem beweglichen Kontaktstück, welches mit einem Stromzuführungsbolzen als beweglicher Kontaktstange verbunden ist. Der Innenraum des Gehäuses der Vakuumschaltröhre ist an dem Stromzuführungsbolzen mittels eines Faltenbalges gegenüber der Umgebung vakuumdicht abgedichtet. Das erste Kontaktsystem dient zum Schalten bzw. Trennen einer elektrischen Verbindung. An der beweglichen Kontaktstange angeordnet ist ein Kontaktträger mit einem bewegbaren Kontakt als Erdungskontakt eines zweiten Kontaktsystems, wobei der Erdungskontakt mit einem feststehenden Kontakt als Gegenkontaktstück zur Erdung der Vakuumschaltröhre dient. Das Gegenkontaktstück ist mittels eines dickwandigen Rohrstückes mit einem radialen Anschlussflansch nach außen geführt. Bei der beschriebenen Vakuumschaltröhre sind durch die bewegliche Kontaktstange drei verschiedene Schaltstellungen möglich:
1. Eine Schaltstellung, in der das feste Kontaktstück mit dem beweglichen Kontaktstück in Verbindung steht,
2. eine Trennstellung, in der das feste Kontaktstück vom beweglichen Kontaktstück getrennt ist, wobei der Erdungskontakt vom Gegenkontaktstück ebenfalls getrennt ist, und
3. eine Erdungsstellung, in der der Erdungskontakt mit dem Gegenkontaktstück in Verbindung steht.

Ein während des Trennvorganges entstehender Lichtbogen wird durch ein labyrinthartiges Abschirmsystem vom Gegenkontaktstück plasmaphysikalisch abgeschirmt. Trotz dieser labyrinthartigen Abschirmung können Ionen des Lichtbogens vom Erdpotential des Gegenkontaktstücks angezogen werden, was zu einem polaritätsabhängigen Schaltvermögen der Vakuumschaltröhre führt.

Das Dokument EP 1 109 186 zeigt eine Vakuumschaltröhre nach dem Oberbegriff des Anspruchs 1 Aufgabe der vorliegenden Erfindung ist es, eine Vakuumschaltröhre der eingangs erwähnten Art auszubilden, bei der eine Wechselwirkung des Lichtbogens mit dem geerdeten Gegenkontaktstück verhindert wird.

Erfindungsgemäß wird diese Aufgabe dadurch gelöst, dass das erste Kontaktsystem im Innern des Gehäuses an vakuumdichten Trennmitteln gehalten ist, die den Innenraum der Vakuumschaltröhre in einen ersten Innenraum mit dem ersten Kontaktsystem und einen zweiten Innenraum mit dem zweiten Kontaktsystem unterteilen.

Durch die vakuumdichte Unterteilung in zwei Innenräume, in denen die jeweiligen Kontaktsysteme angeordnet sind, wird in vorteilhafter Weise eine Wechselwirkung der Ionen des Lichtbogens während des Trennvorganges der Kontakte des ersten Kontaktsystems mit dem Erdungskontakt bzw. dem Gegenkontaktstück verhindert.

In einer Ausgestaltung der Erfindung umfassen die Trennmittel eine am Gehäuse gehaltene Trennplatte mit einer vakuumdichten Durchführung. Diese Trennplatte ist vorzugsweise elektrisch leitend und bietet eine einfache Möglichkeit, den Innenraum des Gehäuses der Vakuumschaltröhre in zwei gegeneinander vakuumdicht abgedichtete Innenräume zu unterteilen.

In einer bevorzugten Ausführungsform erstreckt sich die bewegliche Kontaktstange durch die Trennplatte hindurch und ist im ersten Innenraum mit dem beweglichen Kontaktstück des ersten Kontaktsystems verbunden und ein Faltenbalg bildet an der Trennplatte die vakuumdichte Durchführung. Mittels des Faltenbalges wird in vorteilhafter Weise eine vakuumdichte Durchführung für die bewegliche Kontaktstange ausgebildet, durch die eine Bewegung der beweglichen Kontaktstange ermöglicht ist, um die an der beweglichen Kontaktstange angeordneten Kontaktstücke zwischen verschiedenen Positionen zu bewegen.

In einer anderen bevorzugten Ausführungsform ist die vakuumdichte Durchführung von einem in der Trennplatte vakuumdicht eingelassenen Kontaktstutzen des festen Kontaktstücks des ersten Kontaktsystems gebildet und die bewegliche Kontaktstange bildet mit ihrem inneren Endstück das bewegliche Kontaktstück eines dritten Kontaktsystems aus, dessen festes Kontaktstück der Kontaktstutzen ist. Eine solche Anordnung bietet eine weitere Möglichkeit, das erste und das zweite Kontaktsystem in vakuumdicht voneinander abgetrennten Innenräumen anzuordnen, bei dem das dritte Kontaktsystem die Trennfunktion der Vakuumschaltröhre aufweist.

In einer zweckmäßigen Ausgestaltung dieser Ausführungsform ist das bewegliche Kontaktstück des ersten Kontaktsystems an einer weiteren beweglichen Kontaktstange angebracht, welche sich vakuumdicht in den ersten Innenraum erstreckt. Durch die Anordnung der weiteren beweglichen Kontaktstange sind in vorteilhafter Weise die Funktionen Stromunterbrechung bzw. Schalten und Trennung voneinander unabhängig ausführbar, was zu einem kompakteren Aufbau der Vakuumschaltröhre führt, da zur Stromunterbrechung und Löschung des Lichtbogens ein kleiner Abstand zwischen dem beweglichen und dem festen Kontaktstück genügt, wohingegen eine dielektrische Trennung einen größeren Anstand zwischen den Kontaktstücken erfordert.

In einer bevorzugten Ausführungsform bildet ein Faltenbalg die vakuumdichte Durchführung der weiteren beweglichen Kontaktstange aus. Ein Faltenbalg ist ein vorteilhaftes Mittel zum Ausbilden einer vakuumdichten Durchführung für die bewegliche Kontaktstange.

In weiterer Ausgestaltung der Erfindung sind das feste Kontaktstück und das bewegliche Kontaktstück jeweils aus einem Kupfer- Chrom-Werkstoff ausgebildet. Ein solches Material weist vorteilhafter Weise ein hohes Schaltvermögen auf bei gleichzeitiger Einschaltfestigkeit und erzeugt nur geringe Überspannungen.

In einer anderen Ausführungsform sind das feste Kontaktstück und das bewegliche Kontaktstück jeweils aus einem Wolframkarbid-Silberwerkstoff mit einem Silberanteil zwischen 20 und 50 % ausgebildet. Ein derartiger Werkstoff ist ebenfalls zur Ausbildung des ersten Kontaktsystems geeignet.

In weiterer Ausgestaltung der Erfindung sind der Erdungskontakt und das Gegenkontaktstück jeweils aus Kupfer ausgebildet. Kupfer ist ein elektrisch gut leitendes Material und bietet daher vorteilhaft die Eigenschaften für das zweite Kontaktsystem als Erdungskontaktsystem.

In einer anderen Ausgestaltung sind der Erdungskontakt und das Gegenkontaktstück jeweils aus einem Kupfer-Chromwerkstoff ausgebildet. Ein solcher Werkstoff weist die bereits oben beschriebenen Vorteile auf und ist daher auch für das zweite Kontaktsystem einsetzbar.

In weiterer Ausgestaltung der Erfindung sind die Kontakte des dritten Kontaktsystems aus Kupfer ausgebildet. Kupfer mit den bereits oben beschriebenen Eigenschaften ist ein geeignetes Material für das dritte Kontaktsystem.

In einer anderen Ausgestaltung sind Kontakte des dritten Kontaktsystems aus einem Kupfer-Chromwerkstoff ausgebildet. Auch ein Kupfer-Chromwerkstoff kann in vorteilhafter Weise für das dritte Kontaktsystem verwendet werden.

Die Erfindung wird im Folgenden anhand der Zeichnung und eines Ausführungsbeispiels mit Bezug auf die beiliegenden Figuren näher erläutert.

Es zeigen:
- Figur 1: ein erstes Ausführungsbeispiel einer erfindungsgemäßen Vakuumschaltröhre;
- Figur 2: ein zweites Ausführungsbeispiel einer erfindungsgemäßen Vakuumschaltröhre.

Figur 1 zeigt eine Vakuumschaltröhre 1 mit einem Gehäuse 2, welches eine Gehäuseplatte 3 mit einer Durchführung 4, eine weitere Gehäuseplatte 5 sowie Isolatoren 6, 7 und 8 umfasst. Zwischen den Isolatoren 6 und 7 des Gehäuses 2 ist eine elektrisch leitende Trennplatte 9 angeordnet, welche eine vakuumdichte Durchführung 10 aufweist. Zwischen den Isolatoren 7 und 8 des Gehäuses 2 ist ein Gegenkontaktstück 11 angeordnet, welches mit einer Öffnung 12 versehen ist und der einen größeren Außendurchmesser als die Isolatoren 7 bzw. 8 aufweist, so dass ein flanschartiger Abschnitt 13 an der Vakuumschaltröhre 1 von außen zur Erdung des Gegenkontaktstücks 11 zugänglich ist. Eine bewegliche Kontaktstange 14, welche leitend mit einer nicht dargestellten Stromzuführung sowie einer Betätigungseinrichtung verbunden ist, erstreckt sich durch die Durchführung 4 der Gehäuseplatte 3. Ein Faltenbalg 15 ist an der Gehäuseplatte 3 und der beweglichen Kontaktstange 14 so angeordnet, dass die bewegliche Kontaktstange 14 aus einem Innenraum der Vakuumschaltröhre vakuumdicht herausgeführt ist. Die bewegliche Kontaktstange 14 erstreckt sich durch die Öffnung 12 des Gegenkontaktstückes 11, wobei die Öffnung 12 einen deutlich größeren Durchmesser aufweist als der Außendurchmesser der beweglichen Kontaktstange 14. Auf einer dem Faltenbalg 15 gegenüberliegenden Seite bezüglich des Gegenkontaktstückes 11 ist ein Erdungskontakt 16 in Form einer Kontaktscheibe 16 angeordnet, deren Außendurchmesser größer ist als der Innendurchmesser der Öffnung 12. Die bewegliche Kontaktstange 14 erstreckt sich des Weiteren durch die vakuumdichte Durchführung 10 der Trennplatte 9 und ist an einem Ende 17 mit einem beweglichen Kontaktstück 19 verbunden, wobei ein Faltenbalg 18 an der Trennplatte 9 und dem beweglichen Kontaktstück 19 als vakuumdichte Durchführung dient, so dass eine vakuumdichte Unterteilung des Innenraumes der Vakuumschaltröhre in einen ersten Innenraum 20 und einen zweiten Innenraum 21 ausgebildet ist. Dem beweglichen Kontaktstück 19 gegenüberliegend im zweiten Innenraum angeordnet ist ein festes Kontaktstück 22, welches mit der weiteren Gehäuseplatte 5 fest verbunden ist. Die Kontaktstücke 19 und 22 können entweder Radialmagnetfeldkontaktstücke oder Axialmagnetfeldkontaktstücke sein, welche mit Kontaktscheiben 23 bzw. 24 zur Verbesserung der Kontakt- und Löscheigenschaften des ersten Kontaktsystems versehen sind. Mit A bzw. B bezeichnet sind Pfeile, welche die Bewegungsrichtung der beweglichen Kontaktstange 14 kennzeichnen. Abschirmungen 25, 26, 27, 28, 29, 30 an der Gehäuseplatte 3, an gegenüberliegenden Seiten des Gegenkontaktes 11, 28 und 29 an gegenüberliegenden Seiten der Trennplatte 9 an der weiteren Gehäuseplatte 5 sind zur Abschirmung der Isolatoren 6, 7 und 8 gegen eine Bedampfung sowie zur Potentialsteuerung vorgesehen.

Die Vakuumschaltröhre 1 weist drei verschiedene mögliche Stellungen auf, welche durch Bewegung der beweglichen Kontaktstange 14 entlang der durch die Pfeile A bzw. B gekennzeichneten Bewegungsrichtung eingenommen werden können. Die in der Figur 1 gezeigte Stellung entspricht einer Trennstellung der Vakuumschaltröhre 1. Das bewegliche Kontaktstück 19 und das feste Kontaktstück 22 sind räumlich voneinander getrennt und befinden sich nicht in einer leitenden Verbindung. Zwischen dem Erdkontakt 16 und dem Gegenkontakt 11 besteht in dieser Position ebenfalls keine leitende Verbindung. Wird über einen nicht dargestellten Antriebsmechanismus die bewegliche Kontaktstange 14 in der Richtung des Pfeiles B bewegt, so wird die Schaltstellung der Vakuumschaltröhre 1 eingenommen, in der sich das bewegliche Kontaktstück 19 und das feste Kontaktstück 22 in einer leitenden Verbindung befindet. Die Vakuumschaltröhre 1 ist in ihrer geschalteten Stellung. Wird über den Antriebsmechanismus die bewegliche Kontaktstange 14 vom festen Kontaktstück 22 in der Richtung des Pfeiles A wegbewegt, so wird zunächst wieder die Position der Figur 1 eingenommen, welche der Trennstellung entspricht, und bei einer weiteren Bewegung in diese Richtung wird schließlich die Erdungsstellung der Vakuumschaltröhre 1 eingenommen, in der der Erdungskontakt 16 eine leitende Verbindung mit dem Gegenkontakt 11 ausbildet. Die Überführung zwischen den einzelnen Stellungen der Vakuumschaltröhre 1 wird durch die Flexibilität der Faltenbalge 15 und 18 ermöglicht, welche bei der Bewegung der beweglichen Kontaktstange 14 die Vakuumdichtheit des ersten Innenraumes 20 bzw. des zweiten Innenraumes 21 gewährleisten.

Figur 2 zeigt ein weiteres Ausführungsbeispiel einer erfindungsgemäßen Vakuumschaltröhre 1'. Bei diesem Ausführungsbeispiel ist ein festes Kontaktstück 31 in der elektrisch leitenden Trennplatte 9 so angeordnet, dass ein Kontaktstutzen 33 des festen Kontaktstücks 31 in der Trennplatte 9 eingelassen ist, welcher die vakuumdichte Durchführung 10 ausbildet und in den zweiten Innenraum 21 hineinreicht. Durch die Trennplatte 9 und den Kontaktstutzen 33 sind der erste Innenraum 20 und der zweite Innenraum 21 vakuumdicht voneinander abgetrennt. Eine bewegliche Kontaktstange 32 reicht durch die Durchführung 4 der Gehäuseplatte 3 in den zweiten Innenraum 21, welcher mittels des Faltenbalges 15 nach außen hin vakuumdicht abgedichtet ist. Die bewegliche Kontaktstange 32 erstreckt sich durch die Öffnung 12 des Gegenkontaktstückes 11 und weist einen Erdungskontakt 16 auf der dem Faltenbalg gegenüberliegenden Seite des Gegenkontaktstückes 11 auf. Ein bewegliches Kontaktstück 34 ist an einer weiteren beweglichen Kontaktstange 35 fest angeordnet, welche sich durch eine Durchführung 37 in der Gehäuseplatte 36 aus dem ersten Innenraum 20 nach außen hin erstreckt. Die Kontaktstange 35 ist mit einer figürlich nicht dargestellten Stromzuführung verbunden. Ein Faltenbalg 38 ist an der Gehäuseplatte 36 und der beweglichen Kontaktstange 35 zur vakuumdichten Abtrennung des ersten Innenraumes 20 gegenüber der Umgebung angeordnet. Das bewegliche Kontaktstück 34 sowie das feste Kontaktstück 31, welche das erste Kontaktsystem ausbilden, sind mit Kontaktscheiben 23, 24 versehen. Abschirmungen 25 bis 30 sind an den jeweiligen Gehäuseplatten, der Trennplatte und dem Gegenkontakt angeordnet.

Bei der Anordnung nach der Figur 2 bilden der Kontaktstutzen 33 des festen Kontaktstückes 31 und das Ende der beweglichen Kontaktstange 32 ein drittes Kontaktsystem mit Kontaktflächen 39, 40 aus, wobei die Kontaktflächen 39 und 40 durch Kontaktscheiben 39 und 40 am Kontaktstutzen 33 und am Ende der beweglichen Kontaktstange zur Verbesserung der Kontakteigenschaften des dritten Kontaktsystems ausgebildet sind. Eine Schaltstellung der Vakuumschaltröhre 1' wird bei dieser Anordnung dadurch erreicht, dass zum einen über einen nicht dargestellten Antrieb die bewegliche Kontaktstange 35 mit dem beweglichen Kontaktstück 34 in Richtung des Bewegungspfeiles C bewegt wird, so dass das bewegliche Kontaktstück 34 und das feste Kontaktstück 31 eine leitende Verbindung ausbilden, und die bewegliche Kontaktstange 32 in Richtung des Bewegungsteiles A nach oben bewegt wird, so dass der Kontaktstutzen 33 des festen Kontaktstückes 31 und das Ende der beweglichen Kontaktstange 32 ebenfalls eine leitende Verbindung ausbilden. Wird die bewegliche Kontaktstange 35 in Richtung des Bewegungspfeiles D bewegt, wodurch die Kontaktstücke 31 und 34 voneinander getrennt werden, so wird die leitende Verbindung getrennt, wobei der Lichtbogen zwischen dem festen Kontaktstück 31 und dem beweglichen Kontaktstück 34 brennt und im Vakuum gelöscht wird. Ein Trennvorgang bei dieser Anordnung findet dadurch statt, dass die bewegliche Kontaktstange 32 in Richtung des Bewegungspfeiles B vom Kontaktstutzen 33 des festen Kontaktstückes 31 wegbewegt wird, bis ein für eine dielektrische Trennung ausreichender Abstand erreicht ist. Bei weiterer Bewegung der beweglichen Kontaktstange 32 vom Kontaktstutzen 33 des festen Kontaktstückes 31 findet ein Erdungsvorgang der Vakuumschaltröhre 1' statt, in dem der Erdungskontakt 16 mit dem Gegenkontaktstück 11 eine leitende Verbindung ausbildet. Ein Abstand s1 zwischen dem festen Kontaktstück 31 und dem beweglichen Kontaktstück 34 zur Stromunterbrechung und Löschung des Lichtbogens in der Ausschaltstellung dieser Anordnung ist dabei wesentlich kleiner als ein für die dielektrische Trennung nötiger Abstand s2 zwischen dem Ende der beweglichen Kontaktstange 32 vom Kontaktstutzen 33 des festen Kontaktstückes 31 in der Trennstellung und beträgt maximal s₁ = (0,35mm/kV x Nennspannung der Vakuumschaltröhre [kV]).

### Bezugszeichenliste

- 1, 1': Vakuumschaltröhre
- 2: Gehäuse
- 3: Gehäuseplatte
- 4: Durchführung
- 5: weitere Gehäuseplatte
- 6, 7, 8: Isolatoren
- 9: Trennplatte
- 10: Durchführung
- 11: Gegenkontakt
- 12: Öffnung
- 13: Flanschartiger Abschnitt
- 14: bewegliche Kontaktstange
- 15: Faltenbalg
- 16: Erdungskontakt
- 17: Ende
- 18: Faltenbalg
- 19: Bewegliches Kontaktstück
- 20: Erster Innenraum
- 21: Zweiter Innenraum
- 22: Festes Kontaktstück
- 23, 24: Kontaktscheiben
- 25, 26, 27, 28, 29, 30: Abschirmungen
- 31: Festes Kontaktstück
- 32: Bewegliche Kontaktstange
- 33: Kontaktstutzen
- 34: Bewegliches Kontaktstück
- 35: bewegliche Kontaktstange
- 36: Deckplatte
- 37: Durchführung
- 38: Faltenbalg
- 39, 40: Kontaktscheiben
- A,B,C,D: Pfeile Bewegungsrichtung

## Patentansprüche

1. Vakuumschaltröhre (1,1') mit einem Gehäuse (2), einem ersten Kontaktsystem (19,22,31,34), welches ein bewegliches Kontaktstück (19,34) und ein festes Kontaktstück (22,31) umfasst, sowie einem zweiten Kontaktsystem (11,16) aus einem Erdungskontakt (16) und einem geerdeten Gegenkontaktstück (11), wobei der Erdungskontakt (16) an einer beweglichen, dichtend aus dem Gehäuse (2) herausgeführten Kontaktstange (14,32) angeordnet ist, wobei
das erste Kontaktsystem im Innern des Gehäuses an vakuumdichten Trennmitteln (9,18,33) gehalten ist, die den Innenraum (20,21) der Vakuumschaltröhre (1,1') in einen ersten Innenraum (20) mit dem ersten Kontaktsystem (19,22,31,34) und einen zweiten Innenraum (21) mit dem zweiten Kontaktsystem (11,16) unterteilen,
**dadurch gekennzeichnet, dass** sich die bewegliche Kontaktstange (14, 32) durch die Öffnung (12) des Gegenkontaktstückes (11) erstreckt, wobei die Öffnung (12) einen deutlich größeren Durchmesser aufweist als der Außendurchmesser der beweglichen Kontaktstange (14,32).

2. Vakuumschaltröhre nach Anspruch 1,
**dadurch gekennzeichnet, dass** die Trennmittel (9,18) eine am Gehäuse (2) gehaltene Trennplatte (9) mit einer vakuumdichten Durchführung (10) umfassen.

3. Vakuumschaltröhre nach Anspruch 2,
**dadurch gekennzeichnet, dass** sich die bewegliche Kontaktstange (14) durch die Trennplatte (9) hindurch erstreckt und im ersten Innenraum (20) mit dem beweglichen Kontaktstück (19) des ersten Kontaktsystems verbunden ist und ein Faltenbalg (18) an der Trennplatte (9) die vakuumdichte Durchführung (10) bildet.

4. Vakuumschaltröhre nach Anspruch 2,
**dadurch gekennzeichnet, dass** die vakuumdichte Durchführung (10) von einem in der Trennplatte vakuumdicht eingelassenen Kontaktstutzen (33) des festen Kontaktstücks (31) des ersten Kontaktsystems gebildet ist und die bewegliche Kontaktstange (32) mit ihrem inneren Endstück das bewegliche Kontaktstück eines dritten Kontaktsystems ausbildet, dessen festes Kontaktstück der Kontaktstutzen (33) ist.

5. Vakuumschaltröhre nach Anspruch 4,
**dadurch gekennzeichnet, dass** der Abstand (s1) zwischen dem festen Kontaktstück (31) und dem beweglichen Kontaktstück (34) des ersten Kontaktsystems in der Ausschaltstellung kleiner ist als der Abstand (s2) zwischen dem inneren Endstück der beweglichen Kontaktstange (32) und dem Kontaktstutzen (33) des dritten Kontaktsystems in der Trennstellung ist, und der Abstand (s1) maximal dem Produkt aus 0,35mm/kV und der Nennspannung der Vakuumschaltröhre entspricht.

6. Vakuumschaltröhre nach Anspruch 4 oder 5,
**dadurch gekennzeichnet, dass** das bewegliche Kontaktstück (34) des ersten Kontaktsystems an einer weiteren beweglichen Kontaktstange (35) angebracht ist, welche sich vakuumdicht in den ersten Innenraum (20) erstreckt.

7. Vakuumschaltröhre nach Anspruch 6,
**dadurch gekennzeichnet, dass** ein Faltenbalg (18) die vakuumdichte Durchführung der weiteren beweglichen Kontaktstange (35) ausbildet.

8. Vakuumschaltröhre nach einem der vorangehenden Ansprüche,
**dadurch gekennzeichnet, dass** das feste Kontaktstück (22,31) und das bewegliche Kontaktstück (19,34) jeweils aus einem Kupfer- Chrom-Werkstoff ausgebildet sind.

9. Vakuumschaltröhre nach einem der Ansprüche 1 bis 7,
**dadurch gekennzeichnet, dass** das feste Kontaktstück (22,31) und das bewegliche Kontaktstück (19,34) jeweils aus einem Wolframkarbid-Silberwerkstoff mit einem Silberanteil zwischen 20 und 50 % ausgebildet sind.

10. Vakuumschaltröhre nach einem der vorangehenden Ansprüche,
**dadurch gekennzeichnet, dass** der Erdungskontakt (16) und das Gegenkontaktstück (11) jeweils aus Kupfer ausgebildet sind.

11. Vakuumschaltröhre nach einem der Ansprüche 1 bis 9,
**dadurch gekennzeichnet, dass** der Erdungskontakt (16) und das Gegenkontaktstück (11) jeweils aus einem Kupfer-Chromwerkstoff ausgebildet sind.

12. Vakuumschaltröhre nach einem der Ansprüche 5 bis 11,
**dadurch gekennzeichnet, dass** die Kontaktflächen (39,40) des dritten Kontaktsystems aus Kupfer ausgebildet sind.

13. Vakuumschaltröhre nach einem der Ansprüche 5 bis 11,
**dadurch gekennzeichnet, dass** die Kontaktflächen (39,40) des dritten Kontaktsystems aus einem Kupfer-Chromwerkstoff ausgebildet sind.

## Claims

1. Vacuum interrupter (1, 1') having a housing (2), a first contact system (19, 22, 31, 34) which comprises a moving contact piece (19, 34) and a fixed contact piece (22, 31), and a second contact system (11, 16) comprising a grounding contact (16) and a grounded mating contact piece (11), with the grounding contact (16) being arranged on a moving contact rod (14, 32) which is passed out of the housing (2) through a seal,
wherein
the first contact system is held in the interior of the housing on vacuum-tight isolating means (9, 18, 33) which subdivide the internal area (20, 21) of the vacuum interrupter (1, 1') into a first internal area (20) with the first contact system (19, 22, 31, 34) and a second internal area (21) with the second contact system (11, 16),
**characterized in that**
the moving contact rod (14, 32) extends through the opening (12) of the mating contact piece (11), wherein the opening (12) has a significantly greater diameter than the external diameter of the moving contact rod (14, 32).

2. Vacuum interrupter according to Claim 1,
**characterized in that**
the isolating means (9, 18) comprise an isolating plate (9), which is held on the housing (2) and has a vacuum-tight bushing (10).

3. Vacuum interrupter according to Claim 2,
**characterized in that**
the moving contact rod (14) extends through the isolating plate (9) and is connected in the first internal area (20) to the moving contact piece (19) of the first contact system, and a bellows (18) on the isolating plate (9) forms the vacuum-tight bushing (10).

4. Vacuum interrupter according to Claim 2,
**characterized in that**
the vacuum-tight bushing (10) is formed by a contact connecting stub (33), which is incorporated in the isolating plate in a vacuum-tight manner, on the fixed contact piece (31) of the first contact system, and the inner end piece of the moving contact rod (32) forms the moving contact piece of a third contact system whose fixed contact piece is the contact connecting stub (33).

5. Vacuum interrupter according to Claim 4,
**characterized in that**
the distance (s1) between the fixed contact piece (31) and the moving contact piece (34) of the first contact system in the disconnected position is less than the distance (s2) between the inner end piece of the moving contact rod (32) and the contact connecting stub (33) of the third contact system in the isolating position, and the distance (s1) corresponds at most to the product of 0.35 mm/kV and the rated voltage of the vacuum interrupter.

6. Vacuum interrupter according to Claim 4 or 5, **characterized in that**
the moving contact piece (34) of the first contact system is fitted to a further moving contact rod (35) which extends in a vacuum-tight manner into the first internal area (20).

7. Vacuum interrupter according to Claim 6,
**characterized in that**
a bellows (18) forms the vacuum-tight bushing for the further moving contact rod (35).

8. Vacuum interrupter according to one of the preceding claims,
**characterized in that**
the fixed contact piece (22, 31) and the moving contact piece (19, 34) are each formed from a copper chromium material.

9. Vacuum interrupter according to one of Claims 1 to 7, **characterized in that** the fixed contact piece (22, 31) and the moving contact piece (19, 34) are each formed from a tungsten carbide silver material with a silver component of between 20 and 50%.

10. Vacuum interrupter according to one of the preceding claims,
**characterized in that** the grounding contact (16) and the mating contact piece (11) are each formed from copper.

11. Vacuum interrupter according to one of Claims 1 to 9, **characterized in that**
the grounding contact (16) and the mating contact piece (11) are each formed from a copper chromium material.

12. Vacuum interrupter according to one of Claims 5 to 11, **characterized in that** the contact surfaces (39, 40) of the third contact system are formed from copper.

13. Vacuum interrupter according to one of Claims 5 to 11, **characterized in that** the contact surfaces (39, 40) of the third contact system are formed from a copper chromium material.

## Revendications

1. Tube (1, 1') commutateur à vide, ayant un boîtier (2), un premier système (19, 22, 31, 34) de contact, qui comprend une pièce (19, 34) de contact mobile et une pièce (22, 31) de contact fixe, ainsi qu'un deuxième système (11, 16) de contact, composé d'un contact (16) de terre et d'une pièce (11) de contact antagoniste mise à la terre, le contact (16) de terre étant disposé sur une barre (14, 32) de contact mobile, sortie de manière étanche du boîtier (2),
dans lequel
le premier système de contact est maintenu à l'intérieur du boîtier sur des moyens (9, 18, 33) de séparation étanches au vide, qui subdivisent l'espace (20, 21) intérieur du tube (1, 1') commutateur à vide en un premier espace (20) intérieur ayant le premier système (19, 22, 31, 34) de contact et en un deuxième espace (21) intérieur ayant le deuxième système (11, 16) de contact,
**caractérisé en ce que**
la barre (14, 32) de contact mobile s'étend dans l'ouverture (12) de la pièce (11) de contact antagoniste, l'ouverture (12) ayant un diamètre nettement plus grand que le diamètre extérieur de la barre (14, 32) de contact mobile.

2. Tube commutateur à vide suivant la revendication 1, **caractérisé en ce que**
les moyens (9, 18) de séparation comprennent une plaque (9) de séparation, maintenue sur le boîtier (2) et ayant une traversée (10) étanche au vide.

3. Tube commutateur à vide suivant la revendication 2,
**caractérisé en ce que**
la barre (14) de contact mobile passe à travers la plaque (9) de séparation et est reliée, dans le premier espace (20) intérieur, à la pièce (19) de contact mobile du premier système de contact et un soufflet (18), sur la plaque (9) de séparation, forme la traversée (10) étanche au vide.

4. Tube commutateur à vide suivant la revendication 2,
**caractérisé en ce que**
la traversée (10) étanche au vide est formée d'une tubulure (33) de contact, introduite de manière étanche au vide dans la plaque de séparation, de la pièce (31) de contact fixe du premier système de contact et la barre (32) de contact mobile forme, par sa pièce d'extrémité intérieure, la pièce de contact mobile d'un troisième système de contact, dont la pièce de contact fixe est la tubulure (33) de contact.

5. Tube commutateur à vide suivant la revendication 4,
**caractérisé en ce que**
la distance (s1), entre la pièce (31) de contact fixe et la pièce (34) de contact mobile du premier système de contact, est plus petite, dans la position d'ouverture, que la distance (s2) entre la pièce d'extrémité intérieure de la barre (32) de contact mobile et la tubulure (33) de contact du troisième système de contact, dans la position de séparation, et la distance (s1) correspond, au maximum, au produit de 0,35mm/Kv par la tension nominale du tube commutateur à vide.

6. Tube commutateur à vide suivant la revendication 4 ou 5,
**caractérisé en ce que**
la pièce (34) de contact mobile du premier système de contact est montée sur une autre barre (35) de contact mobile, qui s'étend d'une manière étanche au vide dans l'espace (20) intérieur.

7. Tube commutateur à vide suivant la revendication 6,
**caractérisé en ce qu'**
un soufflet (18) forme la traversée étanche au vide de l'autre barre (35) de contact mobile.

8. Tube commutateur à vide suivant l'une des revendications précédentes,
**caractérisé en ce que**
la pièce (22, 31) de contact fixe et la pièce (19, 34) de contact mobile sont chacune en un matériau de cuivre-chrome.

9. Tube commutateur à vide suivant l'une des revendications 1 à 7,
**caractérisé en ce que** la pièce (22, 31) de contact fixe et la pièce (19, 34) de contact mobile sont chacune en un matériau carbure de tungstène-argent ayant une proportion d'argent comprise entre 20 et 50%.

10. Tube commutateur à vide suivant l'une des revendications précédentes,
**caractérisé en ce que**
le contact (16) de mise à la terre et la pièce (11) de contact antagoniste sont chacune en cuivre.

11. Tube commutateur à vide suivant l'une des revendications 1 à 9,
**caractérisé en ce que**
le contact (16) de mise à la terre et la pièce (11) de contact antagoniste sont chacun en un matériau de cuivre-chrome.

12. Tube commutateur à vide suivant l'une des revendications 5 à 11,
**caractérisé en ce que**
les surfaces (39, 40) de contact du troisième système de contact sont en cuivre.

13. Tube commutateur à vide suivant l'une des revendications 5 à 11,
**caractérisé en ce que**
les surfaces (39, 40) de contact du troisième système de contact sont en un matériau de cuivre-chrome.
